# EUROPÄISCHE PATENTSCHRIFT

(11) **EP 0 620 784 B1**
(45) Veröffentlichungstag und Bekanntmachung des Hinweises auf die Patenterteilung: **09.10.1996**
(21) Anmeldenummer: 93912532.4
(22) Anmeldetag: 23.06.1993
(51) Int. Cl.: B41F 13/20

(54) **ROTATIONSDRUCKMASCHINE**
ROTARY PRINTING MACHINE
PRESSE ROTATIVE

(30) Priorität: 09.11.1992 CH 3455/92
(43) Veröffentlichungstag der Anmeldung: 26.10.1994
(73) Patentinhaber: De Pretto-Escher Wyss s.r.l., I-36015 Schio (Vicenza) (IT)
(72) Erfinder: LEHMANN, Rolf, CH-8964 Rudolfstetten (CH); SCHNYDER, Eugen, CH-5622 Waltenschwil (CH)
(74) Vertreter: Heubeck, Bernhard
(86) Internationale Anmeldenummer: CH9300162
(87) Internationale Veröffentlichungsnummer: WO9321015

(56) Entgegenhaltungen:
- DE-A- 1 460 785
- DE-A- 2 421 099

## Beschreibung

### Technisches Gebiet

Die Erfindung betrifft eine Rotationsdruckmaschine mit einem relativ zu einem Presseur pressbaren Formzylinder, welcher mit einer Einfärbevorrichtung zur Zuführung von Druckfarbe auf dessen Oberfläche versehen ist.

### Stand der Technik

Solche Druckmaschinen, insbesondere Tiefdruckrotationsmaschinen sind aus vielen Publikationen bekannt und beispielsweise in Bruckmann's Handbuch der Drucktechnik, München, 1976 beschrieben.

Um rationeller drucken zu können, besteht das Bedürfnis, derartige Druckmaschinen breiter zu bauen und die Druckbreite zu vergrössern, sowie die Druckgeschwindigkeit, d.h. die Drehzahl des Formzylinders zu steigern. Rotationsdruckmaschinen vorbekannter Konstruktion erfüllen diese Bedürfnisse jedoch nicht oder nur eingeschränkt, und zwar aus den folgenden Gründen:

Formzylinder grösserer Breite, insbesondere solche mit kleinem Umfang, biegen sich unter Druckbelastung so stark durch, dass der Papiertransport durch Faltenbildung gestört ist. Ferner wird infolge der Durchbiegung die aufgetragene Druckfarbe nicht mehr gleichmässig über die ganze Formzylinderbreite durch die Rakel abgestreift.

Aus der Patentschrift DE-A-1 460 785 ist eine Vorrichtung bekannt, bei der die Durchbiegung der Druckwalze durch mehrere Stützwalzen geringerer Abmessung vermieden werden soll.

Die Wälzlager der Formzylinder werden durch erhöhte Druckbelastung und höhere Drehzahlen überlastet, was häufig zu einem frühzeitigen Ausfall der Lager führt.

Das Füllen der Farbnäpfchen auf der Oberfläche des Formzylinders ist bei höherer Papiergeschwindigkeit nicht mehr einwandfrei gewährleistet, da die Eintauchzeit in den üblicherweise verwendeten Farbkasten zu gering wird, und die bei höherer Drehzahl erhöhte Zentrifugalkraft der Benetzung durch die Druckfarbe entgegenwirkt.

### Darstellung der Erfindung

Die Erfindung setzt sich die Aufgabe, die vorstehend angeführten Nachteile des Standes der Technik zu vermeiden und insbesondere bei einer Rotationsdruckmaschine der eingangs angegebenen Art die Durchbiegung des Formzylinders auch bei grösserer Breite und bei allen verwendeten Durchmessern in Grenzen zu halten oder ganz zu verhindern, die Lagerungen des Formzylinders zu entlasten, und das Füllen der Farbnäpfchen auf der Oberfläche des Formzylinders mit Druckfarbe in kurzer Zeit zuverlässig zu gewährleisten.

Erfindungsgemäss wird diese Aufgabe dadurch gelöst, dass der Formzylinder auf wenigstens einem gespannten flexiblen Band aufliegt, wobei in den Spalt zwischen dem Band und dem Formzylinder Druckfarbe zugeführt wird, welche sich bei Rotation des Formzylinders über die Oberfläche des Formzylinders an dessen Auflagefläche auf dem Band verteilt, wobei gleichzeitig eine hydraulische Schmierung der Lagerung des Formzylinders auf dem Band gebildet ist.

Das flexible Band kann sich dabei über die gesamte Breite des Formzylinders bzw. der Druckbahn erstrecken, oder es können mehrere solcher Bänder nebeneinander vorgesehen sein, womit sich unterschiedliche Druckfarben auf verschiedene Breitenabschnitte des Formzylinders unabhängig voneinander auftragen lassen.

Von Vorteil ist es, die Länge des flexiblen Bandes mit einer geeigneten Einrichtung variierbar zu machen, so dass der Umschlingungswinkel des Bandes um den Formzylinder eingestellt und das Band an unterschiedliche Formzylinderdurchmesser angepasst werden kann.

Von besonderem Vorteil ist es, den Formzylinder an seinen Enden in einem Maschinenrahmen zu lagern, wobei die Lager mit einer Einrichtung zur Messung der Lagerkraft versehen sind. Der Teil, über den das flexible Band gespannt ist, ist hierbei mit Vorteil als in Pressrichtung im Maschinenrahmen verschiebbarer Schlitten ausgebildet und wird mittels einer vom Lagerkraftsensor gesteuerten Anstellvorrichtung mit einer solchen Kraft an den Presseur angepresst, dass die Formzylinderlager entlastet sind, und die Kraft praktisch nur noch durch die nahezu reibungsfreie und verschleissarme hydraulische Lagerung des Formzylinders auf dem flexiblen Band aufgenommen wird. Das bedeutet, dass die auf den Formzylinder wirkenden Biegekräfte in ihrer Grösse und Richtung aufgehoben sind.

Der Schlitten kann zusätzlich eine langsame oszillierende Bewegung in Achsenrichtung des Formzylinders ausführen, um eine Streifenbindung des Farbauftrages zu verhindern.

Bei einer vorteilhaften Weiterbildung der Erfindung kann das flexible Band auch als endloses Band ausgebildet sein, welches über mehrere Umlenkrollen geführt ist. Dabei kann das Band über die Umlenkrollen relativ zur Oberfläche des Formzylinders beweglich sein. Die Achsenposition der Umlenkrollen ist mit Vorteil zur Einstellung des Umschlingungswinkels und/oder der Presskraft veränderbar.

### Kurze Beschreibung der Zeichnungen

Die Erfindung wird anhand der in den Figuren wiedergegebenen Ausührungsbeispiele näher erläutert. Es zeigen:
- Fig. 1: eine Rotationsdruckmaschine im Schnitt senkrecht zur Achse,
- Fig. 2: eine Rotationsdruckmaschine mit anderem Formzylinderdurchmesser,
- Fig. 3: eine Rotationsdruckmaschine mit variierbarer Bandlänge,
- Fig. 4: eine Rotationsdruckmaschine mit mehreren Bändern nebeneinander, und
- Fig. 5: eine Rotationsdruckmaschine mit endlosem, flexiblem Band.

### Wege zur Ausführung der Erfindung

Fig. 1 zeigt eine Rotationsdruckmaschine mit einem Formzylinder 1, welcher an seiner Oberfläche eine Druckform trägt, und welcher mit einem Presseur 4 zusammenwirkt und eine zwischen Formzylinder 1 und Presseur 4 hindurchlaufende Druckbahn P, beispielsweise aus Papier, Kunststoff oder Gewebe mit einer bestimmten Presskraft bedruckt.

Der mit der Druckform, beispielsweise einer Gravur versehene Formzylinder 1 trägt an seinen Enden, die mit Zapfen versehen sind, Wälzlager 2. Der Formzylinder wird mittels der Wälzlager 2 in der Druckmaschine in seitlichen Führungsstücken 3 eines Maschinenrahmens 5 so positioniert, dass er in Richtung des Presseurs 4, beispielsweise vertikal bewegt werden kann. Ein beweglicher Schlitten 25 innerhalb des Rahmens 5 unter dem Formzylinder 1 ist über die ganze Formzylinderbreite mit einem flexiblen Band 6 bespannt. Dieses Band kann z.B. eine elastische metallische Folie, ein Gewebe, eine Kombination verschiedener Werkstoffe oder dgl. sein, wobei das Band eine solche Flexibilität aufweisen muss, dass es sich dem Formzylinderradius über einen gewissen Umschlingungswinkel 11 anpasst, wenn Presseur 4 und Formzylinder 1 zusammengepresst werden. Dies kann beispielsweise durch Hydraulikzylinder 7 am Schlitten 25 erfolgen, mit dem dieser in Richtung des Formzylinders 1 gepresst wird.

In den Spalt 8 zwischen Formzylinder 1 und dem flexiblen Band 6 wird über ein Verteilrohr 9 Druckfarbe zugeführt, die durch die Rotation des angetriebenen Formzylinders 1 unter diesen gelangt und infolge der hydrodynamischen Kräfte im Bereich des Umschlingungswinkels 11 einen Schmierspalt bildet, der das Band 6 vom Formzylinder 1 durch einen Druckfarbenfilm trennt.

Unter den Formzylinderlagern sind Kraftmessdosen 10 vorgesehen, weiche die Auflagekraft der Lager, bestehend aus, dem Eigengewicht des Formzylinders 1 und der Druckkraft des Presseurs 4, die durch Anpresszylinder 40 erzeugt werden kann, messen. Durch das Ausgangssignal der Kraftmessdosen 10 wird die Presskraft der Anpresszylinder 7 so gesteuert, dass das Band 6 derart gegen den Formzylinder 1 gepresst wird, dass die Kraftmessdosen 10 entlastet sind. Dies bedeutet, dass die auf den Formzylinder 1 wirkenden, eine Durchbiegung verursachenden Kräfte aufgehoben sind, so dass sich der Formzylinder 1 praktisch nicht mehr durchbiegt.

Die hydrodynamisch erzeugte Kraft im Spalt zwischen Band 6 und der Oberfläche des Formzylinders 1 wirkt nach dem Gesetz der hydrodynamischen Lagerschmierung verteilt über den Umschlingungswinkel 11 des Bandes 6. Dadurch wird die Druckfarbe, die gleichzeitig das Schmiermittel zwischen Band 6 und Formzylinder 1 bildet, auf einen genau definierten Bereich unter Druck den Farbnäpfen im Formzylinder 1 zugeführt, so dass diese in ihrem ganzen Volumen auch bei hohen Druckgeschwindigkeiten ausgefüllt werden. Die Rakel 30 streift hinter dem Auflagespalt die überschüssige Farbe vom Formzylinder 1 ab. Diese abgestreifte Druckfarbe wird dann über Bohrungen 31 im Band oder dem Schlitten 25 in den als Farbtank ausgebildeten Schlitten 25 zurückgeführt.

Das Band 6 bzw. der Schlitten 25 kann eine langsame Oszillationsbewegung C mit geringer Amplitude in Axialrichtung des Formzylinders 1 gegenüber diesem ausführen, um einen über die Breite besonders gleichmässigen Farbauftrag unter Vermeidung von Streifenbildung zu erreichen.

Fig. 2 zeigt die in Fig. 1 dargestellte Ausführung einer Rotationsdruckmaschine mit einem Formzylinder 1' geringeren Durchmessers. Dank der Anschmiegsamkeit des flexiblen Bandes 6 an den Formzylinder 1' ist es möglich, Formzylinder verschiedenen Durchmessers in der gleichen Druckmaschine zu verwenden, ohne dass bei einem Wechsel des Formzylinders aufwendige Umstellungsarbeiten durchzuführen wären, indem lediglich der Schlitten 25 mittels der Hydraulikzylinder 7 um das Mass der Radiusdifferenz der Formzylinder 1 und 1' verschoben wird.

Fig. 3 zeigt eine Anordnung des Schlittens 25, bei der das Band 6 an einem Ende auf einer Trommel 12 befestigt ist, die es gestattet, durch Aufwickeln des Bandes 6 die wirksame Länge des Bandes 6 zu variieren. Dadurch wird es möglich, zusammen mit den Anpresszylindern 7 den Umschlingungswinkel 11 des Bandes 6 um den Formzylinder 1 so einzustellen, dass eine Optimierung zwischen der Reibung des Bandlagers und der Füllung der Farbnäpfchen erfolgen kann. Die Trommel 12 wird von einem Motor 13 oder von Hand über ein Getriebe 14 angetrieben. Eine besonders vorteilhafte Ausführung ergibt sich, wenn der Motor 13 so ausgebildet ist, dass er ein einstellbares konstantes Drehmoment erzeugt, welches in seiner Grösse so lange nachgeregelt wird, bis die Kraftmessdosen 10 entlastet sind und der Formzylinder keine Durchbiegung mehr aufweist.

Fig. 3 zeigt ausserdem die Ausführung des Bandlagers als hydrostatisches Lager, anstelle eines hydrodynamischen Lagers wie in den vorangegangenen Beispielen.

Dabei sind in das Band 6 mehrere Lagertaschen 15, verteilt über die Formzylinderbreite eingearbeitet, in die über je eine Pumpe 16 pro Lagertasche Druckfarbe aus dem Farbtank 17 mit Druck gefördert wird. Diese Anordnung hat den Vorteil, dass durch Wahl des Fördervolumens der Pumpen die Spalthöhe des Schmierspaltes zwischen Band 6 und Formzylinder 1 eingestellt und variiert werden kann, was bei einer hydrodynamischen Lagerung nicht ohne weiteres möglich ist. Damit kann der Leistungsbedarf des Formzylinderantriebes beeinflusst, d.h. reduziert werden. Ausserdem wird der Schmierspalt zwischen Band 6 und Formzylinder 1 auch im Stillstand der Maschine gewährleistet, so dass es auch im Stillstand oder beim Anfahren der Maschine nicht zu einer Berührung zwischen Band 6 und Formzylinder 1 kommt und somit eine mögliche Beschädigung der Gravur vermieden wird. Wird der Presseur 4 z.B. als Druckwalze nach EP 439 822 ausgeführt, kann der Hydraulikdruck der Pumpe 41 für die Stützelemente 42 so in das Verhältnis zum Oeldruck der Anpresszylinder 7 geregelt werden, dass die von unten und oben auf den Formzylinder wirkenden Kräfte gleich gross sind und sich somit die Biegekräfte aufheben.

Fig. 4 zeigt ein Bandlager, das aus mehreren über die Formzylinderbreite nebeneinander angeordneten Einzelbändern 26, 36, 46 besteht, wobei die Bandbreite so gewählt wurde, dass sie einer zu bedruckenden Seite entspricht. Zwischen den einzelnen Bändern 26, 36, 46 ist jeweils eine Dichtleiste 18 vorgesehen, die gegen den Formzylinder 1 gedrückt wird, z.B. mit Hydraulikzylindern 19. In die Lagertaschen 20, 21, 22 in den Einzelbändern 26, 36, 46 können über zugehörige einzelne Pumpen unterschiedliche Farben gepresst werden, die durch die Dichtleisten 18 voneinander getrennt gehalten werden. Mit dieser Anordnung ist es möglich, z,B. im letzten Druckwerk einer Tiefdruckrotationsmaschine verschiedene Schmuckfarben mit nur einem Formzylinder zu drucken, was insbesondere für Werbeinserate von grossem Vorteil ist.

Fig. 5 zeigt eine Ausführung, bei der das flexible Band 6 als endloses Band ausgeführt ist, welches über mehrere Umlenkrollen 50, 51, 52 beweglich geführt ist. Bei grossem Durchmesser können zwei Umlenkrollen genügen, in der Regel sind jedoch drei oder mehr Rollen erforderlich. Das Band 6 ist mit Vorteil relativ zur Oberfläche des Formzylinders 1 beweglich. Durch Wahl oder Einstellung der Relativgeschwindigkeit zwischen dem Band 6 und der Formzylinderoberfläche kann auf einfache Weise die Menge oder Schichtdicke der aufgebrachter Druckfarbe beeinflusst oder gesteuert werden. Die Bewegungsrichtungen von Band 6 und Formzylinder 1 können auch gegensinnig zueinander sein (reverse rolling), oder aber gleichsinnig mit unterschiedlicher Geschwindigkeit. Von Vorteil kann es auch sein, wenn sich das Band 6 und die Formzylinderoberfläche wenigstens angenähert mit gleicher Geschwindigkeit bewegen, wodurch eine Reibung und ein Verkratzen der Formzylinder-Oberfläche durch in den Spalt 8 zwischen Band 6 und Formzylinder 1 hineingeschwemmte harte Partikel vermieden wird.

Die Achsen der Umlenkrollen 50, 51, bzw. 52 können in ihrer Raumposition verstellbar sein. Dadurch kann einerseits die vom Band 6 auf den Formzylinder 1 ausgeübte Presskraft variiert und eingestellt werden, andererseits kann bei Bedarf der Umschlingungswinkel des Bandes 6 in den Formzylinder 1 durch Positionsänderung der Umlenkrollen von Position 51, 52 in die Position 61, 62 von einem Wert 55 in einen anderen Wert 65 geändert werden.

Die Anordnung der Umlenkrollen 51, 52 kann auch unsymmetrisch sein, beispielsweise derart, dass der Auslauf zwischen Band 6 und Formzylinder 1 relativ flach wird. Auf diese Weise lassen sich in den Spalt 8 eingedrungene Fremdpartikel mühelos und leicht wieder herausschwemmen.

Auch bei dieser Ausführung können über die Formzylinderbreite mehrere endlose Einzelbänder nebeneinander anstelle eines einzigen Endlosbandes vorgesehen sein.

## Patentansprüche

1. Rotationsdruckmaschine mit einem relativ zu einen Presseur (4) pressbaren Formzylinder (1), welcher mit einer Einfärbevorrichtung (9) zur Zuführung von Druckfarbe auf dessen Oberfläche versehen ist, dadurch gekennzeichnet, dass der Formzylinder (1) auf wenigstens einem gespannten flexiblen Band (6) aufliegt, wobei in den Spalt (8) zwischen dem Band (6) und den Formzylinder (1) Druckfarbe zugeführt wird, welche sich bei Rotation des Formzylinders (1) über die Oberfläche des Formzylinders (1) an dessen Auflagefläche auf dem Band (6) verteilt, wobei gleichzeitig eine hydraulische Schmierung der Lagerung des Formzylinders (1) auf dem Band (6) gebildet ist.

2. Rotationsdruckmaschine nach Anspruch 1, dadurch gekennzeichnet, dass sich das flexible Band (6) über die gesamte Breite des Formzylinders (1) erstreckt.

3. Rotationsdruckmaschine nach Anspruch 1, dadurch gekennzeichnet, dass mehrere flexible Bänder (26, 36, 46) nebeneinander über die Breite des Formzylinders (1) vorgesehen sind.

4. Rotationsdruckmaschine nach einem der Ansprüche 1 - 3, dadurch gekennzeichnet, dass die Druckfarbe in den Einlaufspalt (8) zwischen Band (6) und Formzylinder (1) eingebracht wird und somit eine hydrodynamische Lagerung des Formzylinders (1) auf dem Band (6) bildet.

5. Rotationsdruckmaschine nach einem der Ansprüche 1 - 3, dadurch gekennzeichnet, dass das Band (6) mit wenigstens einer hydrostatischen Lagertasche (15) versehen ist, der die Druckfarbe unter Druck zugeführt wird, und welche somit eine hydrostatische Lagerung des Formzylinders (1) auf dem Band (6) bildet.

6. Rotationsdruckmaschine nach einem der Ansprüche 1 - 5, dadurch gekennzeichnet, dass die wirksame Länge des Bandes (6) veränderbar ist.

7. Rotationsdruckmaschine nach Anspruch 6, dadurch gekennzeichnet, dass das Band an einer aufwickelbaren Trommel (12) befestigt ist.

8. Rotationsdruckmaschine nach einem der Ansprüche 1 - 7, dadurch gekennzeichnet, dass das Band auf einem in Pressrichtung mittels einer Presskraft verschiebbaren Schlitten (25) in einem Rahmen (5) befestigt ist.

9. Rotationsdruckmaschine nach einem der Ansprüche 1 - 4, dadurch gekennzeichnet, dass das Band (6) ein über mehrere Umlenkrollen (50, 51, 52) geführtes endloses Band ist.

10. Rotationsdruckmaschine nach Anspruch 9, dadurch gekennzeichnet, dass das Band (6) über die Umlenkrollen (50, 51, 52) relativ zur Oberfläche des Formzylinders (1) bewegt ist.

11. Rotationsdruckmaschine nach Anspruch 9, dadurch gekennzeichnet, dass das Band mit wenigstens angenähert gleicher Geschwindigkeit und in derselben Richtung bewegt ist wie die Oberfläche des Formzylinders (1).

12. Rotationsdruckmaschine nach einem der Ansprüche 9 - 11, dadurch gekennzeichnet, dass wenigstens eine der Umlenkrollen (50, 51, 52) in ihrer Achsenposition räumlich veränderbar ist.

13. Rotationsdruckmaschine nach einem der Ansprüche 1 - 12, dadurch gekennzeichnet, dass der Formzylinder (1) an seinen Enden Lager (2) aufweist, die mit einer Einrichtung (10) zur Messung der Lagerkraft versehen sind.

14. Rotationsdruckmaschine nach Anspruch 13, dadurch gekennzeichnet, dass die Kraftmesseinrichtung (10) die Länge des Bandes (6) und/oder die Presskraft für den Schlitten (25) im Rahmen (5) und/oder die Position wenigstens einer Umlenkrolle (50, 51, 52) derart zu steuern vermag, dass die Endlager des Formzylinders entlastet sind.

15. Rotationsdruckmaschine nach einem der Ansprüche 1 - 14, dadurch gekennzeichnet, dass das Band (6) eine Oszillationsbewegung (C) in Axialrichtung des Formzylinders (1) gegenüber diesem ausführt.

## Claims

1. Rotary printing machine with a printing cylinder (1) which can be pressed relative to a impression cylinder (4) and which is provided with an inking apparatus (9) for conveying printing ink onto its surface characterised in that the printing cylinder (1) lies on at least one tensioned flexible band (6), with the printing ink being conveyed into the gap (8) between the band (6) and the printing cylinder (1) and being distributed over the surface of the printing cylinder (1) at its surface of contact with the band (6) during rotation of the printing cylinder (1), with a hydraulic lubrication of the bearing of the printing cylinder (1) simultaneously being formed on the band (6).

2. Rotary printing machine in accordance with claim 1 characterised in that the flexible band (6) extends over the entire breadth of the printing cylinder (1).

3. Rotary printing machine in accordance with claim 1 characterised in that a plurality of flexible bands (26, 36, 46) are provided side by side over the breadth of the printing cylinder (1).

4. Rotary printing machine in accordance with one of the claims 1 - 3 characterised in that the printing ink is brought into the inlet gap (8) between the band (6) and the printing cylinder (1) and thus forms a hydrodynamic bearing for the printing cylinder (1) on the band (6).

5. Rotary printing machine in accordance with one of the claims 1 - 3 characterised in that the band (6) is provided with at least one hydrostatic storage pocket (15) into which the printing ink is fed under pressure and which thus forms a hydrostatic bearing for the printing cylinder (1) on the band (6).

6. Rotary printing machine in accordance with one of the claims 1 - 5 characterised in that the effective length of the band (6) is capable of being changed.

7. Rotary printing machine in accordance with claim 6 characterised in that the band is fastened to a drum (12) which can be wound up.

8. Rotary printing machine in accordance with one of the claims 1 - 7 characterised in that the band is fastened to a cradle (25) displaceable within a frame (5) in the pressing direction by means of a pressing force.

9. Rotary printing machine in accordance with one of the claims 1 - 4 characterised in that the band (6) is an endless band guided over a plurality of deflection rollers (50, 51, 52).

10. Rotary printing machine in accordance with claim 9 characterised in that the band (6) is moved over the deflection rollers (50, 51, 52) relative to the surface of the printing cylinder (1).

11. Rotary printing machine in accordance with claim 9 characterised in that the band is moved with at least approximately the same speed and in the same direction as the surface of the printing cylinder (1).

12. Rotary printing machine in accordance with one of the claims 9 - 11 characterised in that the position of the axis of at least one of the deflection rollers (50, 51, 52) can be varied spatially.

13. Rotary printing machine in accordance with one of the claims 1 - 12 characterised in that the printing cylinder (1) has bearings (2) at its ends which are provided with an apparatus (10) for measuring the bearing force.

14. Rotary printing machine in accordance with claim 13 characterised in that the force measuring apparatus (10) is capable of controlling the length of the band (6) and/or the press force for the cradle (25) in the frame (5) and/or the position of at least one of the deflection rollers (50, 51, 52) in such a manner that the load on the end bearings of the printing cylinder is decreased.

15. Rotary printing machine in accordance with one of the claims 1 - 14 characterised in that the band (6) performs an oscillatory movement (C) in the axial direction of the printing cylinder (1) with respect to the latter.

## Revendications

1. Presse rotative avec un cylindre porte-clichés (1) que l'on peut presser par rapport à un rouleau presseur (4), le cylindre porte-clichés étant pourvu d'un dispositif d'encrage (9) pour amener de l'encre sur sa surface, presse rotative caractérisée en ce que le cylindre porte-clichés (1) repose sur au moins une bande flexible tendue (6), de l'encre étant amenée dans la fente (8) comprise entre la bande (6) et le cylindre porte-clichés (1), cette encre se répartissant lors de la rotation du cylindre porte-clichés (1) sur la surface du cylindre porte-clichés (1) sur sa face d'appui sur la bande (6), en formant en même temps une lubrification hydraulique de l'appui du cylindre porte-clichés (1) sur la bande (6).

2. Presse rotative selon la revendication 1, caractérisée en ce que la bande flexible (6) s'étend sur toute la largeur du cylindre porte-clichés (1).

3. Presse rotative selon la revendication 1, caractérisée en ce que l'on prévoit plusieurs bandes flexibles (26, 36, 46) côte à côte sur la largeur du cylindre porte-clichés (1).

4. Presse rotative selon l'une des revendications 1 à 3, caractérisée en ce que l'encre est apportée dans la fente d'introduction (8) entre la bande (6) et le cylindre porte-clichés (1) et forme de cette façon un support hydrodynamique pour le cylindre porte-clichés (1) sur la bande (6).

5. Presse rotative selon l'une des revendications 1 à 3, caractérisée en ce que la bande (6) est pourvue d'au moins une poche hydrostatique de support (15), à laquelle est amenée l'encre sous pression et qui forme de cette façon un support hydrostatique pour le cylindre porte-clichés (1) sur la bande (6).

6. Presse rotative selon l'une des revendications 1 à 5, caractérisée en ce que l'on peut faire varier la longueur efficace de la bande (6).

7. Presse rotative selon la revendication 6, caractérisée en ce que la bande est fixée sur un tambour (12) qui peut s'enrouler.

8. Presse rotative selon l'une des revendications 1 à 7, caractérisée en ce que la bande (6) est fixée dans un bâti (5) sur un chariot (25) qui peut coulisser dans le sens du pressage au moyen d'une force de pressage.

9. Presse rotative selon l'une des revendications 1 à 4, caractérisée en ce que la bande (6) est une bande sans fin, qui est guidée sur plusieurs rouleaux de renvoi (50, 51, 52).

10. Presse rotative selon la revendication 9, caractérisée en ce que la bande (6) se déplace au moyen des rouleaux de renvoi (50, 51, 52) par rapport à la surface du cylindre porte-clichés (1).

11. Presse rotative selon la revendication 9, caractérisée en ce que la bande (6) se déplace à la même vitesse, du moins approximativement, et dans le même sens que la surface du cylindre porte-clichés (1).

12. Presse rotative selon l'une des revendications 9 à 11, caractérisée en ce que l'on peut modifier la position axiale dans l'espace d'au moins l'un des rouleaux de renvoi (50, 51, 52).

13. Presse rotative selon l'une des revendications 1 à 12, caractérisée en en ce que le cylindre porte-clichés (1) présente à ses extrémités, des paliers (2), qui sont pourvus d'un dispositif (10) servant à mesurer la force d'appui.

14. Presse rotative selon la revendication 13, caractérisée en ce que le dispositif servant à mesurer la force (10) permet de régler la longueur de la bande (6) et/ou la force de pressage du chariot (25) dans le bâti (5) et/ou la position d'au moins l'un des rouleaux de renvoi (50, 51, 52) d'une manière telle que les paliers terminaux du cylindre porte-clichés soient déchargés.

15. Presse rotative selon l'une des revendications 1 à 14, caractérisée en en ce que la bande (6) exécute un mouvement oscillant (C) dans le sens axial du cylindre porte-clichés (1) par rapport à celui-ci.
